# EUROPÄISCHE PATENTSCHRIFT

(11) **EP 1 118 766 B1**
(45) Veröffentlichungstag und Bekanntmachung des Hinweises auf die Patenterteilung: **22.03.2006**
(21) Anmeldenummer: 00127084.2
(22) Anmeldetag: 11.12.2000
(51) Int. Cl.: F02M 55/00, F02M 55/02, F02M 63/02, F16L 19/02

(54) **Einspritzsystem für Kraftstoffeinspritzanlagen**
Fuel injection system for internal combustion engine
Système d'injection de combustible pour moteur à combustion interne

(30) Priorität: 20.01.2000 DE 10002365
(43) Veröffentlichungstag der Anmeldung: 25.07.2001
(73) Patentinhaber: SIEMENS AKTIENGESELLSCHAFT, 80333 München (DE)
(72) Erfinder: Hummel, Helmut, 92277 Hohenburg (DE); Krüger, Hinrich, Dr., 81737 München (DE); Werner, Martin, 93155 Hemau (DE); Wirkowski, Michael, 93055 Regensburg (DE); Zander, Eckbert, 93105 Tegernheim (DE)

(56) Entgegenhaltungen:
- DE-A- 1 947 175
- DE-C- 19 607 521
- GB-A- 2 107 809
- US-A- 3 402 703

## Beschreibung

Die Erfindung betrifft ein Einspritzsystem für Kraftstoffeinspritzanlagen nach dem Oberbegriff des Patentanspruchs 1.

Gattungsgemäße Einspritzsysteme sind beispielsweise für Dieselmotoren unter dem Begriff "Common-Rail-System" bekannt. Bei diesen Systemen werden mehrere Injektoren aus einem Hochdruckreservoir über eine "Rail" genannte Verteilerleiste mit Kraftstoff versorgt, den diese während einer bestimmten Einspritzzeit mit einem Hochdruck von bis über 1500 bar in die Brennkammern des Motors einspritzen.

Ein gattungsgemäßes Einspritzsystem, bei dem die Hochdruckanschlußstelle und der Injektor über Schraubverbindungen mit mindestens einer Überwurfmutter miteinander verbunden sind, ist beispielsweise aus der DE 195 39 883 A1 sowie der DE 196 07 521 C1 bekannt. Bei diesem bekannten Einspritzsystem werden die an einer die Hochdruckanschlußstelle und den Injektor miteinander verbindenden Kraftstoffleitung angeordneten Überwurfmuttern auf die Hochdruckanschlußstelle bzw. einen Anschlußstutzen des Injektors aufgeschraubt. Diese Art der Abdichtung wird auch bei anderen Leitungsanschlüssen, z.B. zwischen Pumpe und Rail, verwendet. Die Abdichtung der Verbindungsstellen erfolgt über an den Enden der Kraftstoffleitung angestauchte Nippel.

Beim Lösen einer Überwurfmutter eines noch unter Druck stehenden Leitungsanschlusses wird als erstes aufgrund des hohen Betriebsdrucks der abdichtende Kegel des Dichtnippels aus seinem Sitz gehoben, während die Anpressfläche zwischen dem Dichtnippel der Kraftstoffleitung und der Überwurfmutter die Schraubverbindung weiterhin zur Umgebung abdichtet. Dabei vergrößert sich die Druckbeaufschlagte Fläche um die innere Stirnfläche der Überwurfmutter. Da die Schraubverbindung nicht zur Aufnahme eines solchen Drucks ausgelegt ist, besteht die Gefahr, daß diese Kraft nicht mehr von dem Gewinde der Schraubverbindung und/oder der Stutzenschweißnaht aufgenommen werden kann. Dieses Absprengen der Schraubverbindung führt zu einer plötzlichen Freigabe einer gewaltigen Menge kinetischer Energie, wodurch die Leitungsenden mit den Überwurfmuttern heftige Peitschenbewegungen ausführen können, was wiederum ein sehr großes Verletzungsrisiko insbesondere für die Monteure bedeutet.

Um ein Absprengen der Schraubverbindung zu verhindern sieht die DE 1 947 175 A eine Druckbegrenzungseinrichtung vor, bei der der Druckabbau mittels einer durch die Schraubverbindung geführte Durchgangsbohrung erfolgt. Nachteilig an einer solchen Lösung ist, dass ein scharfstrahliger Kraftstoffstrahl aus der Schraubverbindung austreten kann, welcher zu Verletzungen führen kann.

Davon ausgehend liegt der Erfindung die Aufgabe zugrunde, ein Einspritzsystem der eingangs genannten Art derart auszugestalten, daß ein Lösen der Schraubverbindung auch unter Druck gefahrlos möglich ist.

Die Aufgabe wird erfindungsgemäß durch die im Patentanspruch 1 genannten Merkmale gelöst.

Die erfindungsgemäße Ausgestaltung des Einspritzsystems hat den Vorteil, daß sich aufgrund der Druckbegrenzungseinrichtung innerhalb der Schraubverbindung erstmalig kein die Haltbarkeit der Schraubverbindung gefährdender Druck aufbauen kann, und beim Lösen der Schraubverbindung kein scharfstrahliger Kraftstoffstrahl aus der Schraubverbindung austreten kann.

Ausgestaltungen und Weiterbildungen des Erfindungsgedankens sind Gegenstand abhängiger Patentansprüche.

Weitere Merkmale und Vorteile der Erfindung ergeben sich aus der nachfolgenden Beschreibung, der zugehörigen Zeichnung, in der ein Ausführungsbeispiel eines erfindungsgemäßen Einspritzsystems schematisch dargestellt ist. In der Zeichnung zeigt:
- Figur 1: einen teilweisen Längsschnitt durch eine erste Ausführungsform einer Verbindung zwischen Kraftstoffleitung und Hochdruckanschlußstelle eines Einspritzsystems nach dem Stand der Technik;
- Figur 2: einen Figur 1 entsprechenden teilweisen Längsschnitt durch eine Ausführungsform eines erfindungsgemäßen Einspritzsystems und
- Figur 3: einen ausschnittweisen Längsschnitt durch eine dritte Ausführungsform einer Verbindung zwischen Kraftstoffleitung und Hochdruckanschluß eines Einspritzsystems, nach dem Stand der Technik.

Figur 1 zeigt eine Verbindungsstelle zwischen einer Kraftstoffleitung 1 und einer Hochdruckanschlußstelle 2 eines Common-Rail-Einspritzsystems. Die Hochdruckanschlußstelle 2 ist über die Kraftstoffleitung 1 mit einem nicht dargestellten Injektor verbunden, über den der Kraftstoff mit einem Druck von bis über 1500 bar in eine Brennkammer eines Dieselmotors eingespritzt wird. Die Hochdruckanschlußstelle 2, auch Kraftstoffverteiler, "Rail" oder Druckspeicher genannt, ist vorzugsweise an ihrer Stirnseite mit einer Hochdruckpumpe verbunden, die durch die axiale Ausnehmung der Hochdruckanschlußstelle 2 Kraftstoff in die Kraftstoffleitung 1 fördert.

Wie aus Figur 1 ersichtlich, sind die Kraftstoffleitung 1 und die Hochdruckanschlußstelle 2 über eine Schraubverbindung 3 miteinander verbunden, die aus einer über die Kraftstoffleitung 1 geschobene Überwurfmutter 4 mit Innengewinde 5 und einem mit einem Außengewinde 6 versehenen, mit der Hochdruckanschlußstelle 2 verschweißten Stutzen 7 besteht. Die nicht dargestellte Verbindung zwischen der Kraftstoffleitung 1 und dem Injektor kann ebenfalls als weitere Schraubverbindung mit einer weiteren Überwurfmutter ausgebildet sein.

Die druckdichte Abdichtung zwischen der Kraftstoffleitung 1 einerseits und der Hochdruckanschlußstelle 2 andererseits erfolgt bei den in Figur 1 und 2 dargestellten Ausführungsformen über eine angestauchte keglige oder ballige Dichtfläche 9. Die hohlkegelstumpfförmige Fläche an der Innenseite der Überwurfmutter 4 dient als Anpreßfläche 8 für die Oberwurfmutter 4 gegenüber dem Nippel 14 der Kraftstoffleitung 1 überhalb der Dichtfläche 9. Dadurch wird die Stirnseine der Kraftstoffleitung 1 gegen die kegelige Fläche der Hochdruckanschlußstelle 2 gepreßt, wodurch die entstehende Dichtfläche 9 die kraftstoffführenden Leitungen der Hochdruckanschlußstelle 2 und der Kraftstoffleitung 1 nach außen abdichtet. Die beiden Flächen 8 und 9 sind bei dieser Ausführungsform durch ein zylindrisches Leitungsstück mit im wesentlichen konstanten Querschnitt voneinander beabstandet.

Beim Lösen der Schraubverbindung 3 unter Druck wird als erstes die Dichtfläche 9 aus ihrem abdichtenden Sitz an der Hochdruckanschlußstelle 2 gehoben, wodurch sich nunmehr innerhalb der Schraubverbindung 3 der hohe Betriebsdruck im Bereich der Innenseite der Überwurfmutter 4 aufbauen will, da die Fläche 8 zumindest teilweise abdichtend an der Anpreßfläche der Überwurfmutter 4 anliegt.

Um zu verhindern, daß der sich innerhalb der Schraubverbindung 3 aufbauende Druck die Haltbarkeit der Schraubverbindung 3, insbesondere die Tragfähigkeit des Gewindes und die Festigkeit der Stutzenschweißnaht übersteigt, ist im Bereich der Schraubverbindung 3 eine Druckbegrenzungseinrichtung ausgebildet. Bei den dargestellten Ausführungsbeispielen ist die Druckbegrenzungseinrichtung als den inneren Bereich der Schraubverbindung 3 mit dem Umgebungsdruck verbindende Durchgangsbohrung 11 ausgebildet.

Bei der in Figur 1 dargestellten ersten Ausführungsform ist die Durchgangsbohrung 11 kurz oberhalb der Dichtfläche 9 der Hochdruckanschlußstelle 2 durch den vorzugsweise hohlzylindrischen Stutzen 7 quer zur dessen Längsachse ausgebildet. Die Durchgangsbohrung 11 ist besonders tief am Stutzen 7 angeordnet, um sicherzustellen, daß die Durchgangsbohrung 11 auch bei vollständig angezogener Schraubverbindung 3 nicht durch die Überwurfmutter 4 verschlossen wird.

Neben der dargestellten rechtwinkligen Ausrichtung der Durchgangsbohrung 11 in Bezug zur Längsachse der Schraubverbindung 3 sind auch vom rechten Winkel verschiedene winklige Ausrichtungen der Durchgangsbohrung 11 möglich. Ebenso ist es möglich, mehr als nur eine Durchgangsbohrung 11 je Verbindungsstelle vorzusehen.

Die in Figur 2 dargestellte zweite Ausführungsform unterscheidet sich von der gemäß Figur 1 dadurch, daß an der Oberwurfmutter 4 ein umlaufender, den Bereich des Innengewindes 5 in die Auf-den-Stutzen-Schraubrichtung überragender Rand 12 angeformt ist, der das Außengewinde 6 mit axialem Abstand zu diesem zumindest bis über die Austrittsöffnung der Durchgangsbohrung 11 überragt. Durch die Ausbildung dieses Randes 12 an der Überwurfmutter 4 soll das Austreten eines scharfstrahligen Kraftstoffstrahls aus der Durchgangsbohrung 11 verhindert werden. Die Länge des Randes ist dabei so zu bemessen, daß dieser auch nach dem Lösen der Überwurfmutter 4 um mehrere Gewindegänge die Durchgangsbohrung 11 noch immer verdeckt. Der Rand 12 der Überwurfmutter 4 dient bei dieser Ausführungsform als Prallwand für den austretenden Kraftstoffstrahl.

Neben der Länge des Randes 12 ist weiterhin zu beachten, daß der durch den Abstand des Randes 12 vom Außengewinde 6 gebildete Spalt 13 ausreichend groß genug ist, um ein leichtes Abfließen des Kraftstoffes zu gewährleisten.

Im Gegensatz zu den Ausführungsformen gemäß Figur 1 und 2 ist bei der in Figur 3 dargestellten dritten Ausführungsform die Durchgangsbohrung 11 nicht im Stutzen 7, sondern in der überwurfmutter 4, kurz unterhalb der Anpreßfläche 8 zwischen der Kraftstoffleitung 1 und der Überwurfmutter 4 ausgebildet. Wie in Figur 3 dargestellt, eignet sich diese Anordnung der Druckbegrenzungseinrichtung auch für die dargestellte Dichtverbindung mit einem Kurzkopfnippel gemäß ISO 2974.

Die beschriebenen Druckbegrenzungseinrichtungen sind selbstverständlich auch bei Einspritzsystemen verwendbar, bei denen die Abdichtung zwischen der Kraftstoffleitung 1 und der Hochdruckanschlußstelle 2 bzw. dem Injektor oder der Pumpe nicht durch die keglige Dichtfläche 9, sondern durch Dichtringe bewirkt wird und/oder der Injektor ohne zwischengeschaltete Kraftstoffleitung 1 direkt mit der Hochdruckanschlußstelle 2 verschraubt ist.

Durch die beschriebene Ausgestaltung des erfindungsgemäßen Einspritzsystems mit einer Druckbegrenzungseinrichtung im Bereich der Schraubverbindung 3 wird sichergestellt, daß auch beim Lösen der Schraubverbindung 3 unter Druck keine so große Kraft auftreten kann, daß diese das Gewinde und/oder die Stutzenschweißnaht zerstören könnte. Darüber hinaus ist sichergestellt, dass beim Lösen der Schraubverbindung kein scharfstrahliger Kraftstoffstrahl aus der Schraubverbindung austreten kann, weshalb ein solchermaßen ausgestaltetes Einspritzsystem besonders sicher ist.

## Patentansprüche

1. Einspritzsystem für Kraftstoffeinspritzanlagen mit einem mit einer Hochdruckanschlußstelle (2) verbundenen Injektor zum Einspritzen von Kraftstoff aus einem von einer Hochdruckpumpe gespeisten Hochdruckspeicher in eine Brennkammer einer Brennkraftmaschine, wobei die Hochdruckanschlußstelle (2) und der Injektor über mindestens eine mit einer Überwurfmutter (4) versehene Schraubverbindung (3) miteinander verbunden sind, wobei im Bereich der Schraubverbindung (3) mindestens eine Druckbegrenzungseinrichtung ausgebildet ist, die als den inneren Bereich der Schraubverbindung (3) mit dem Umgebungsdruck verbindende Durchgangsbohrung (11) ausgebildet ist.
**dadurch gekennzeichnet,**
**daß** an der mindestens einen Überwurfmutter (4) ein umlaufender, den Gewindebereich der Überwurfmutter (4) in Aufschraubrichtung überragender Rand (12) angeformt ist, der das Gegengewinde der Hochdruckanschlußstelle (2) mit Abstand zumindest bis über die Austrittsöffnung der Durchgangsbohrung (11) überragt.

2. Einspritzsystem nach Anspruch 1, **dadurch gekennzeichnet, daß** die Durchgangsbohrung (11) rechtwinklig zur Längsachse der Schraubverbindung (3) ausgebildet ist.

3. Einspritzsystem nach Anspruch 1, **dadurch gekennzeichnet, daß** die Durchgangsbohrung (11) unter einem vom rechten Winkel abweichenden Winkel zur Längsachse der Schraubverbindung (3) ausgebildet ist.

4. Einspritzsystem nach mindestens einem der Ansprüche 1 bis 3, **dadurch gekennzeichnet , daß** die Hochdruckanschlußstelle (2) und der Injektor über eine Kraftstoffleitung (1) miteinander verbunden sind.

5. Einspritzsystem nach Anspruch 4, **dadurch gekennzeichnet, daß** mindestens ein Dichtbereich zwischen der Kraftstoffleitung (1) und der Hochdruckanschlußstelle (2) bzw. dem Injektor oder der Hochdruckpumpe als angestauchter, mit einer kegligen Dichtfläche (9) in Kegel-Kegel-Paarung, Kegel-Kugel-Paarung oder Kugel-Kugel-Paarung versehener Nippel ausgebildet ist.

6. Einspritzsystem nach Anspruch 4, **dadurch gekennzeichnet, daß** mindestens ein Dichtbereich zwischen der Kraftstoffleitung (1) und der Hochdruckanschlußstelle (2) bzw. dem Injektor oder der Hochdruckpumpe eine angestauchte keglige Dichtfläche (9) in Kegel-Kegel-Paarung, Kegel-Kugel-Paarung oder Kugel-Kugel-Paarung aufweist, die über ein zylindrisches Leitungsstück (10) mit im wesentlichen konstantem Querschnitt voneinander beabstandet sind.

7. Einspritzsystem nach Anspruch 4, **dadurch gekennzeichnet, daß** zwischen der Kraftstoffleitung 1 und der Hochdruckanschlußstelle (2) bzw. dem Injektor oder der Hochdruckpumpe eine Dichtfläche ausgebildet ist, die als Flachdichtung mit/ohne einer zusätzlicher Abdichtung oder als Beißkantendichtung ausgeführt ist.

## Claims

1. Injection system for fuel injection units with an injector connected to a high-pressure connection point (2) for injecting fuel from a high-pressure storage unit supplied by a high-pressure pump into a combustion chamber of an internal combustion engine, with the high-pressure connection point (2) and the injector being connected together by means of at least one screwed connection (3) provided with a union nut (4), with at least one pressure-limiting arrangement being configured in the area of the screwed connection (3), configured as a hole (11) connecting the inner area of the screwed connection (3) to the ambient pressure,
**characterised in that**
a peripheral edge (12) projecting beyond the thread area of the union nut (4) in the tightening direction is formed on the at least one union nut (4), said edge projecting beyond the counter-thread of the high-pressure connection point (2) to a distance at least above the outlet opening of the hole (11).

2. Injection system according to claim 1,
**characterised in that** the hole (11) is configured at a right angle to the longitudinal axis of the screwed connection (3).

3. Injection system according to claim 1,
**characterised in that** the hole (11) is configured at an angle other than a right angle to the longitudinal axis of the screwed connection (3).

4. Injection system according to at least one of claims 1 to 3,
**characterised in that** the high-pressure connection point (2) and the injector are connected together via a fuel line (1).

5. Injection system according to claim 4,
**characterised in that** at least one sealing area is configured between the fuel line (1) and the high-pressure connection point (2) or the injector or the high-pressure pump as a compressed nipple provided with a conical sealing surface (9) in a cone-cone pairing, a cone-sphere pairing or a sphere-sphere pairing.

6. Injection system according to claim 4,
**characterised in that** at least one sealing area between the fuel line (1) and the high-pressure connection point (2) or the injector or the high-pressure pump has a compressed conical sealing surface (9) in a cone-cone pairing, a cone-sphere pairing or a sphere-sphere pairing, projecting beyond a cylindrical line segment (10) with an essentially constant cross-section at a mutual distance.

7. Injection system according to claim 4,
**characterised in that** a sealing surface is configured between the fuel line (1) and the high-pressure connection point (2) or the injector or the high-pressure pump, in the form of a flat seal with/without an additional seal or as a pinched edge seal.

## Revendications

1. Système d'injection pour installations d'injection de carburant, comprenant un injecteur relié à un point de raccord haute pression (2) pour injecter du carburant à partir d'un accumulateur haute pression, alimenté par une pompe haute pression, dans une chambre de combustion d'un moteur à combustion interne, le point de raccord haute pression (2) et l'injecteur étant connectés ensemble par au moins un raccord vissé (3) comportant un écrou à chapeau (4), au moins un dispositif de limitation de pression étant prévu dans la région du raccord vissé (3) qui est réalisé sous forme de trou de passage (11) reliant la zone interne du raccord vissé (3) à la pression ambiante,
**caractérisé en ce qu'**un rebord (12) périphérique et dépassant la zone de filetage de l'écrou-raccord (4) dans la direction du vissage est formé sur le au moins un écrou-raccord (4), ce rebord dépassant à distance le contre-filet du point de raccord haute pression au moins jusqu'à l'ouverture de sortie du trou de passage (11).

2. Système d'injection selon la revendication 1, **caractérisé en ce que** le trou de passage (11) est réalisé à angle droit par rapport à l'axe longitudinal du raccord vissé (3).

3. Système d'injection selon la revendication 1, **caractérisé en ce que** le trou de passage (11) est réalisé avec un angle divergeant de l'angle droit par rapport à l'axe longitudinal du raccord vissé (3).

4. Système d'injection selon au moins une des revendications 1 à 3, **caractérisé en ce que** le point de raccord haute pression (2) et l'injecteur sont connectés ensemble par une conduite de carburant (1).

5. Système d'injection selon la revendication 4, **caractérisé en ce qu'**au moins une zone d'étanchéité entre la conduite de carburant (1) et le point de raccord haute pression (2) ou, respectivement, l'injecteur ou la pompe haute pression est réalisée en mamelon refoulé et doté d'une face de joint conique (9) à appariement cône à cône, cône à sphère ou sphère à sphère.

6. Système d'injection selon la revendication 4, **caractérisé en ce qu'**au moins une zone d'étanchéité entre la conduite de carburant (1) et le point de raccord haute pression (2) ou, respectivement, l'injecteur ou la pompe haute pression comporte une face de joint conique (9) refoulée à appariement cône à cône, cône à sphère ou sphère à sphère qui sont disposés à distance via un tronçon de conduite cylindrique (10) ayant sensiblement une aire de section transversale constante.

7. Système d'injection selon la revendication 4, **caractérisé en ce qu'**une face de joint est formée entre la conduite de carburant (1) et le point de raccord haute pression (2) ou, respectivement, l'injecteur ou la pompe haute pression, cette face étant réalisée en joint plan avec ou sans étanchéification additionnelle, ou en joint à arête mordante.
